# FASCICULE DE BREVET EUROPEEN

(11) **EP 0 642 143 B1**
(45) Date de publication et mention de la délivrance du brevet: **08.12.1999**
(21) Numéro de dépôt: 94202489.4
(22) Date de dépôt: 31.08.1994
(51) Int. Cl.: H01F 17/04

(54) **Bobine de self-inductance**
Drosselspule
Self-inducting coil

(30) Priorité: 01.09.1993 FR 9310428
(43) Date de publication de la demande: 08.03.1995
(73) Titulaire: PHILIPS ELECTRONIQUE GRAND PUBLIC, 92150 Suresnes (FR); Koninklijke Philips Electronics N.V., 5621 BA Eindhoven (NL)
(72) Inventeur: Rouet, Pascal, Société Civile S.P.I.D., F-75008 Paris (FR); Delvart, Bernard, Société Civile S.P.I.D., F-75008 Paris (FR)
(74) Mandataire: Charpail, François

(56) Documents cités:
- DE-C- 966 815
- FR-A- 2 176 734

## Description

La présente invention concerne une bobine de self-inductance comportant un enroulement de fil électrique bobiné autour d'un noyau rectiligne. Une telle bobine de self-inductance est utilisée pour injecter un courant à basse fréquence dans un câble d'un réseau de distribution de télévision, pour alimenter divers appareils.

Une bobine destinée à l'application mentionnée plus haut a des dimensions relativement grandes, étant donné qu'elle doit laisser passer des courants importants (de l'ordre d'une dizaine d'ampères). De ce fait les capacités parasites, entre chaque spire et aussi vis-à-vis de l'environnement, sont gênantes car elles induisent dans la caractéristique de l'inductance de nombreuses fréquences de résonnance situées dans la bande passante des signaux de télévision. Ceci peut être combattu en amortissant les résonnances au moyen de résistances d'amortissement. Il a été proposé par exemple de scinder le bobinage en plusieurs parties, une résistance étant connectée en parallèle sur chacune de ces parties. Toutefois ce moyen est coûteux à mettre en oeuvre.

L'invention propose une solution simple, peu coûteuse et efficace à ce problème.
Ainsi une bobine selon l'invention est remarquable en ce qu'elle comporte une barrette faite de matière électriquement résistive qui est placée entre l'enroulement et le noyau, l'enroulement est réalisé en spires non jointives avec un fil nu, et le fil est en contact avec la barrette.
On entend par "électriquement résistive" que la matière de la barrette n'est ni isolante ni bonne conductrice mais entre les deux.
De préférence, le noyau comporte au moins une partie externe cylindrique en matière plastique à la surface de laquelle est ménagée une gorge longitudinale dans laquelle est placée la barrette, et la section de cette dernière est de dimension telle, comparée à celle de la gorge, qu'une partie de la barrette dépasse à l'extérieur de la gorge, de façon à toucher le fil de bobinage.

Le cylindre de matière plastique contient de préférence au moins un cylindre de ferrite.
En outre le cylindre de matière plastique comporte avantageusement sur sa surface extérieure cylindrique un sillon hélicoïdal.
Ce sillon permet de guider le fil pendant le bobinage et de le maintenir en place par la suite.
La barrette est faite par exemple de matière isolante chargée de poudre conductrice, par exemple de silicone chargé d'une poudre de carbone.

Ces aspects de l'invention ainsi que d'autres aspects plus détaillés apparaîtront plus clairement grâce à la description suivante d'un mode de réalisation non limitatif.
La figure 1 est une vue en perspective d'un noyau pour une bobine selon l'invention.
La figure 2 est une vue en coupe transversale d'une bobine selon l'invention.
La figure 3 est une vue en coupe axiale d'une bobine selon l'invention.

Le noyau selon l'invention, représenté sur la figure 1, est constitué d'au moins un cylindre de ferrite 4 surmoulé d'un cylindre 1 fait de matière plastique.
A la surface de ce dernier est ménagée une gorge longitudinale, par exemple de profil rectangulaire, dans laquelle est placée une barrette 2 faite de matière électriquement résistive et dont la section, rectangulaire elle aussi, est de dimension telle, comparée à celle de la gorge, qu'une partie de la barrette dépasse à l'extérieur de la gorge. La coupe de la figure 2 montre en plus une spire de fil de bobinage 3, par exemple en cuivre étamé, entourant le cylindre de matière plastique 1. Au passage sur la barrette 2, le fil 3 est appuyé sur cette dernière. La barrette 2 est faite par exemple de silicone chargé d'une poudre conductrice faite de carbone. Il est aisé de déterminer de façon expérimentale la résistivité qui convient le mieux.
La coupe de la figure 3 montre que le cylindre de matière plastique 1 comporte sur sa surface extérieure cylindrique un sillon hélicoïdal 5. Ce sillon permet non seulement de guider le fil pendant le bobinage et de le maintenir en place par la suite, mais il assure en outre que l'enroulement soit réalisé en spires non jointives. Toutefois un enroulement en spires non jointives pourrait aussi être réalisé sans l'aide de ce sillon. Le fil est nu, c'est-à-dire non recouvert d'isolant, et chaque spire 3 touche la barrette 2. Le fil est appuyé sur la barrette et s'y enfonce légèrement, du fait que cette dernière est faite d'un matériau légèrement élastique.
Ainsi une résistance se trouve connectée en parallèle sur chaque spire de la bobine et l'amortissement est plus efficace, car la résistance d'amortissement est répartie.

## Revendications

1. Bobine de self-inductance comportant un enroulement de fil électrique bobiné autour d'un noyau rectiligne, caractérisée en ce qu'elle comporte une barrette (2) faite de matière électriquement résistive qui est placée entre l'enroulement et le noyau (1, 4), en ce que l'enroulement est réalisé en spires non jointives avec un fil nu (3), et en ce que le fil est en contact avec la barrette.

2. Bobine de self-inductance selon la revendication 1, caractérisée en ce que le noyau comporte au moins une partie externe cylindrique en matière plastique (1) à la surface de laquelle est ménagée une gorge longitudinale dans laquelle est placée la barrette, et la section de cette dernière est de dimension telle, comparée à celle de la gorge, qu'une partie de la barrette dépasse à l'extérieur de la gorge, de façon à toucher le fil de bobinage.

3. Bobine de self-inductance selon la revendication 2, caractérisée en ce que le cylindre de matière plastique contient au moins un cylindre de ferrite (4).

4. Bobine de self-inductance selon la revendication 2, caractérisée en ce que le cylindre de matière plastique comporte sur sa surface extérieure cylindrique un sillon hélicoïdal (5).

5. Bobine de self-inductance selon l'une quelconque des revendications 1 à 4, caractérisée en ce que la barrette est faite de matière isolante chargée de poudre conductrice.

6. Bobine de self-inductance selon la revendication 5, caractérisée en ce que la matière isolante est faite de silicone.

7. Bobine de self-inductance selon l'une des revendications 5 ou 6, caractérisée en ce que la poudre conductrice est faite de carbone.

8. Bobine de self-inductance selon l'une quelconque des revendications 1 à 7, caractérisée en ce que le fil électrique est en cuivre étamé.

## Patentansprüche

1. Drosselspule, die eine elektrische Drahtwicklung umfaßt, die um einen geradlinigen Kern gewickelt ist, dadurch gekennzeichnet, daß sie eine Spange (2) umfaßt, die aus einem elektrisch widerstandsbehafteten Material besteht und zwischen der Wicklung und dem Kern (1,4) liegt, daß die Wicklung aus berührungsfreien Windungen mit einem nackten Draht (3) hergestellt wird, und daß der Draht die Spange berührt.

2. Drosselspule gemäß Patentanspruch 1, dadurch gekennzeichnet, daß der Kern wenigstens ein äußeres, zylindrisches Teil aus Kunststoff (1) umfaßt, an dessen Oberfläche eine Längskehle eingearbeitet ist, in die die Spange gelegt wird, und daß der Querschnitt der letzteren im Vergleich zu demjenigen der Kehle so bemessen ist, daß ein Teil der Spange außen über die Kehle hinausragt, so daß sie den Wickeldraht berührt.

3. Drosselspule gemäß Patentanspruch 2, dadurch gekennzeichnet, daß der Kunststoffzylinder wenigstens einen Ferritzylinder (4) enthält.

4. Drosselspule gemäß Patentanspruch 2, dadurch gekennzeichnet, daß der Kunststoffzylinder auf seiner zylindrischen Außenfläche eine spiralförmige Rille (5) trägt.

5. Drosselspule gemäß einem der Patentansprüche 1 bis 4, dadurch gekennzeichnet, daß die Spange aus isolierendem Material besteht, das mit einem leitenden Pulver vermengt ist.

6. Drosselspule gemäß Patentanspruch 5, dadurch gekennzeichnet, daß das isolierende Material aus Silikon besteht.

7. Drosselspule gemäß einem der Patentansprüche 5 oder 6, dadurch gekennzeichnet, daß das leitende Pulver aus Kohlenstoff besteht.

8. Drosselspule gemäß einem der Patentansprüche 1 bis 7, dadurch gekennzeichnet, daß der elektrische Draht aus verzinntem Kupfer ist.

## Claims

1. An inductor comprising a winding of electrical wire wound on a straight magnetic core, characterized in that it comprises a bar (2) made of an electrically resistive material, which bar is interposed between the winding and the core (1,4), the winding is formed by non-contiguous turns of a bare wire (3), and the wire is in contact with the bar.

2. An inductor as claimed in Claim 1, characterized in that the core comprises at least one external cylindrical part (1) of a plastics material in whose surface a longitudinal groove is formed in which the bar is mounted, and the cross-section of the bar in relation to that of the groove is dimensioned in such a manner that a part of the bar extends outside the groove so as to contact the winding wire.

3. An inductor as claimed in Claim 2, characterized in that the cylinder of a plastics material accommodates at least one ferrite cylinder (4).

4. An inductor as claimed in Claim 2, characterized in that the cylinder of a plastics material has a helical groove (5) in its outer cylindrical surface.

5. An inductor as claimed in any one of the Claims 1 to 4, characterized in that the bar is made of an insulating material loaded with a conductive powder.

6. An inductor as claimed in Claim 5, characterized in that the insulating material is silicone.

7. An inductor as claimed in Claim 5 or 6, characterized in that the conductive powder consists of carbon.

8. An inductor as claimed in any one ofthe Claims 1 to 7, characterized in that the electrical wire consists of tinned copper.
